# EUROPÄISCHE PATENTSCHRIFT

(11) **EP 1 184 504 B1**
(45) Veröffentlichungstag und Bekanntmachung des Hinweises auf die Patenterteilung: **13.12.2006**
(21) Anmeldenummer: 01111795.9
(22) Anmeldetag: 15.05.2001
(51) Int. Cl.: D06F 31/00

(54) **Verfahren zum Waschen von Wäsche in einer tanklosen Waschstrasse sowie Waschstrasse zur Durchführung des Verfahrens**
Method for washing the laundry in a continuous washing machine without tank and washing machine implementing such method
Procédé pour laver le linge dans une machine à laver en continu sans réservoir et machine à laver utilisant un tel procédé

(30) Priorität: 16.08.2000 DE 10039904
(43) Veröffentlichungstag der Anmeldung: 06.03.2002
(73) Patentinhaber: SENKINGWERK GMBH, 31111 Hildesheim (DE)
(72) Erfinder: Stoll, Karl-Heinz Alexander, 65193 Wiesbaden (DE)
(74) Vertreter: GROSSE BOCKHORNI SCHUMACHER

(56) Entgegenhaltungen:
- DE-A- 3 346 690
- DE-A- 4 413 213
- US-A- 5 426 958
- US-A- 5 454 237

## Beschreibung

Die Erfindung betrifft ein Verfahren zum Waschen von Wäsche, bei dem die zu waschende Wäsche durch eine Waschstraße mit aufeinander folgenden Kammern mit unterschiedlichen Bädern bewegt wird, wobei die Wäsche wenigstens eine Vorwaschzone, Klarwaschzone, Spülzone und Nachbehandlungszone durchlauft und das Waschwasser der einzelnen Bäder aus Frischwasser und Abwasser anderer Bäder zusammengesetzt wird, wobei dies in Abhängigkeit vom Abwasseranteil erfolgt. Die Erfindung betrifft ferner eine Waschstraße für Wäsche im Badwechsel- und/oder Gegenstrombetrieb mit einer Waschtrommel mit mehreren aufeinander folgenden Kammern für eine Vielzahl von Bädern in der Waschtrommel und einer Fördereinrichtung zum Transport der Wäsche durch die Waschtrommel sowie zumindest einer Frischwasserzugabestelle und zumindest einer Abwasserentnahmestelle- und-zugabestelle.

Bei Durchlaufwaschstraßen wird die zu waschende Wäsche auf der einen Seite in eine Waschtrommel eingegeben, die eine Vielzahl von aufeinander folgenden Waschkammern aufweist. Durch die Drehung der Waschtrommel oder einer separaten Fördereinrichtung wird die Wäsche durch die Waschtrommel und die unterschiedlichen Kammern bzw. Bäder gefördert, um dadurch gewaschen zu werden. Derartige Durchlaufwaschstraßen werden sowohl im Badwechsel- als auch im Gegenstrombetrieb betrieben. Auch eine kombinierte Betriebsart aus Badwechsel- und Gegenstromverfahren ist bekannt.

Beispielsweise beschreibt die DE 44 13 213 ein Verfahren zum Betreiben einer Durchlaufwaschmaschine und eine Anlage zur Durchführung des Verfahrens umfassend einen Vorwaschbereich, einen Klarwaschbereich und einen Spülbereich, wobei dem Vorwaschbereich das Wasser zugeleitet wird, das durch einen Ablauf aus dem Klarwaschbereich und dem Spülbereich abgelaufen ist. Dabei sind mehrere Tanks vorgesehen die eine Zwischenspeicherung oder -pufferung des abgelaufenen Abwassers ermöglichen, um an gewünschter Stelle jeweils ausreichend Abwasser zur Verfügung zu stellen.

Ferner beschreibt die DE 33 46 690 eine Durchlaufwaschmaschine mit mehreren Waschbereichen, wobei hier ebenfalls eine Rückführung von Abwasser vorgeschlagen wird, dass ebenfalls in Vorratsbehältern gesammelt und je nach Bedarf abgegeben wird.

Das Dokument US 5 426 958 offenbart ein Verfahren und eine Durchlaufwaschmaschine gemäß dem Oberbegriff von Anspruch 1 und 9.

Die einzelnen Kammern der Waschstraße sind bestimmten Zonen zugeordnet, in denen die Wäsche einer Behandlung unterworfen wird. So unterscheidet man beispielsweise bei einer im Badwechsel arbeitenden Waschstraße eine Vorwaschzone, eine Klarwaschzone, eine Spülzone und eine Nachbehandlungszone, an welche sich eine Entwässerungseinrichtung wie z. B. eine Presse oder Zentrifuge anschließt. Bei einer im Gegenstrom arbeitenden Waschstraße unterscheidet man eine erste Vorwaschzone, eine zweite Vorwaschzone, eine Klarwaschzone, eine Spülzone und eine Nachbehandlungszone, an welche sich die Entwässerungseinrichtung anschließt.

Beim Waschen mit Waschstraßen werden unverbrauchte Bäder benutzt, um für die nachfolgende Wäsche das Vorwaschbad in der Vorwaschzone, das Klarwaschbad in der Klarwaschzone (im Badwechsel oder Gegenstrom) oder zusätzlich einen oder mehrere Badwechsel anzusetzen. Bei diesen Bädern bzw. Flotten handelt es sich teilweise um das Klarwaschwasser, das Spülwasser oder das bei der Entwässerungseinrichtung wie z. B. einer Presse oder Zentrifuge anfallende Pressenwasser. Diese Wasser werden zurück gewonnen und verlassen beispielsweise die Spülzone entweder durch einen oder mehrere Überläufe, durch Ablassventile oder zusammen mit der Wäsche, wenn diese die Maschine verlässt, bzw. fallen bei der Entwässerungseinrichtung an.

Durch die ständigen Drehrichtungswechsel der Innentrommel der Waschstraße sowie durch unterschiedlichen Wasserstau beim Durchfließen der Wäsche und der Trennwände im Gegenstrom fällt dieses Wasser jedoch nicht in gleichmäßigem Strom, sondern schwallartig in nicht zu steuernden Intervallen an. Deshalb variiert auch die Verteilung des Wassers an den verschiedenen Auslassstellen. Da an den Stellen, wo dieses Wasser wieder eingesetzt wird, genau definierte Mengen zu einem genau definierten Zeitpunkt benötigt werden, ist es, wie aus dem Stand der Technik bekannt, erforderlich, die verschiedenen Wasser in Puffertanks aufzufangen und von dort aus auf die Verbrauchsstellen genau abgemessen zu verteilen. Die Puffertanks besitzen jedoch den Nachteil, dass sie sehr teuer in der Herstellung sind, viel Platz benötigen und aus hygienischen Gründen des Öfteren gereinigt werden müssen. Da sie üblicherweise jedoch unter den Waschstraßen angeordnet sind, sind sie meist nur schwer zugänglich, so dass das Reinigen der Flusensiebe, die Entfernung von Sand und Gegenständen sehr aufwendig und daher teuer ist.

Der Erfindung liegt daher die Aufgabe zugrunde, ein Waschverfahren vorzuschlagen und eine Waschstraße bereitzustellen, die energieeffizient arbeitet und insbesondere eine Wiederverwertung von in der Maschine während des Waschvorgangs eingesetzter wieder verwendbarer Flotte ermöglicht. Gleichzeitig soll das Waschverfahren vereinfacht und die Herstell- und Betriebskosten durch Einsparung von Bauteilen gesenkt werden. Ferner soll ein gutes Waschergebnis bei niedrigem Wasserverbrauch gewährleistet sein und der Service an der Maschine erleichtert werden.

Diese Aufgabe wird durch das erfindungsgemäße Verfahren nach Anspruch 1 sowie eine Waschstraße nach Anspruch 9 in vorteilhafter Weise gelöst. Vorteilhafte Ausgestaltungen sind Gegenstand der diesen Ansprüchen untergeordneten Unteransprüche. Das oben geschilderte Problem wird in vorteilhafter Weise dadurch gelöst, dass die wieder verwendbaren, zurück gewonnenen Bäder bzw. Flotten nicht durch Überläufe oder Ablässe der Maschine entnommen werden und in Tanks zwischengespeichert werden, um dann in der benötigten Menge der Maschine wieder zugeführt zu werden, sondern die wieder verwendbare Flotte wird direkt an der Stelle, an der sie anfällt, in genau der benötigten, abgemessenen Menge an diejenige Stelle der Waschstraße gepumpt, wo sie auch tatsächlich gebraucht wird. Auf Puffertanks, die die oben beschriebenen Nachteile aufweisen, wird in vorteilhafter Weise vollständig verzichtet, so dass der Aufbau einer neuartigen erfindungsgemäßen Waschstraße bereits durch die Einsparung von Materialkosten, aber auch durch konstruktive Vereinfachung erheblich verbessert wird, während gleichzeitig die Wartung vereinfacht wird. In den Unteransprüchen sind vorteilhafte Merkmale genannt, die verfahrensmäßig und vorrichtungsmäßig angeben, wie aus Teilzonen der Waschstraße wieder verwendbare Flotte entnommen und vorausgehenden Zonen teilweise wieder zugeführt wird. Das Waschwasser wird dabei variabel aus Frischwasser und Abwasser zusammengesetzt, wobei dies in Abhängigkeit vom Abwasseranteil erfolgt, so dass stets gewährleistet ist, dass in der jeweiligen Zone eine geeignete Waschwassermenge verfügbar ist. Das Abwasser das in vorteilhafter Weise in genau definierter Menge kontinuierlich entnommen wird, kann mit anderer wieder verwendbarer Flotte, die aus einem anderen Zonenbereich der Waschstraße entnommen wird, ebenso wie mit Frischwasser gemischt werden, so dass ein geeignetes Mischungsverhältnis eingestellt wird. Dabei wird das Abwasser z. B. am Anfang der Spülzone und/oder am Anfang der Nachbehandlungszone und/oder aus einer sich am Ende der Waschstraße anschließenden Entwässerungseinrichtung entnommen, wobei als Entwässerungseinrichtung eine Presse oder Zentrifuge verwendet werden kann und der Waschvorgang das Auspressen der Feuchtigkeit aus der fertig gewaschenen Wäsche mit umfasst. Ohne Zwischenspeicherung wird die wieder verwendbare Flotte dieser Zonen vorteilhaft der Vorwaschzone zugeleitet. Ferner kann die wieder verwendbare Flotte der Klarwaschzone einer vorausgehenden Kammer der Klarwaschzone bzw. die wieder verwendbare Flotte der Spülzone einer vorausgehenden Kammer der Spülzone zugeführt werden.

Betrachtet man eine Waschmaschine im Gegenstromprinzip, bei der zwei Vorwaschzonen vorgesehen sind, so ist es möglich, dass das Abwasser der Klarwaschzone und/oder der Spülzone und/oder der Entwässerungseinrichtung einer ersten Vorwaschzone und/oder einer zweiten Vorwaschzone zugeleitet wird. Überschüssige, nicht in die Waschstraße zurückgeleitet Abwasser kann abgeleitet oder zurück gewonnen werden.

Die erfmdungsgemäße Waschstraße weist in vorteilhafter Weise ein Wasserrückgewinnungssystem auf, dessen Wasser führende Komponenten ausschließlich aus direkten, Wasser transportierenden Leitungen zwischen Wasserzugabestellen und Wasserentnahmestellen ohne jegliche Wasserspeicherungskomponenten bestehen. Ein Ventil- und Pumpensystem ist zur Regelung der Wasserströme in an sich bekannter Weise im Wasserrückgewinnungssystem und/oder in einer Frischwasserzufuhr vorgesehen. Dabei weist das Wasserrückgewinnungssystem Wasserentnahmestellen auf, die eine genau definierte Wasserentnahme, z. B. unter Verwendung von induktiven Durchflussmessem oder einer Zeitmesseinrichtung ermöglichen. Dabei können die Wasserzugabestellen mit mindestens zwei oder mehreren Wasserentnahmestellen verbunden sein. Die mindestens eine Vorwaschzone, eine Klarwaschzone, eine Spülzone und eine Nachbehandlungszone umfassende Waschstraße besitzt ein Wasserrückgewinnungssystem, welches Wasserentnahmestellen am Ende der Klarwaschzone und/oder am Ende der Spülzone und/oder der Nachbehandlungszone aufweist, wobei diese Wasserentnahmestellen direkt über Leitungen mit Zugabestellen in der Vorwaschzone und/oder Klarwaschzone und/oder Spülzone verbunden sind. Diese Leitungen sind darüber hinaus mit ventilbestückten Abläufen ausgestattet, über welche z. B. auch eine Entsorgung von Flotte in das Kanalsystem, aber auch eine Rückgewinnung erreicht werden kann. Es kann ferner in vorteilhafter Weise vorgesehen sein, dass an die Waschstraße eine Entwässerungseinrichtung, insbesondere eine Wäschepresse zum Pressen der gewaschenen Wäsche oder eine Zentrifuge angeschlossen ist, deren Wasserentnahmestelle über eine Leitung direkt mit der Vorwaschzone verbunden ist. Die Trommel der Waschstraße kann wenigstens im Bereich der Wasserentnahmestellen als Doppeltrommel ausgestaltet sein, wobei die Innenwand der Trommel im Bereich der Doppeltrommelausbildung gelocht ist.

Weitere Merkmale, Vorteile und Einzelheiten der Erfindung ergeben sich aus der nachfolgenden Beschreibung von bevorzugten Ausführungsbeispielen anhand der Zeichnungen. Darin zeigen:
- Fig. 1: eine schematische Darstellung einer im Badwechsel arbeitenden Waschstraße, und
- Fig. 2: eine schematische Darstellung einer im Gegenstrom arbeitenden Waschstraße.

Bei der in der Fig. 1 schematisch dargestellten Waschstraße 20 sind 16 Kammern 1 bis 16 vorgesehen, die folgenden Zonen zuzuordnen sind:
- Kammern 1 bis 4:: Vorwaschzone 21
- Kammern 5 bis 10:: Klarwaschzone 22
- Kammern 11 bis 14:: Spülzone
- Kammern 15 und 16:: Nachbehandlungszone 24

An die Nachbehandlungszone 24 kann sich eine Entwässerungseinrichtung 25, wie z. B. eine Presse oder eine Zentrifuge, anschließen.

Wie aus der Fig. 1 zu entnehmen ist, sind die Kammern 1 bis 16 der Waschstraße 20 in einer Trommel 26 angeordnet, welche im Bereich der Kammern 4 bis 7, 11 und 14 bis 15 als Doppeltrommel ausgebildet ist. In diesen Bereichen ist die Innenwand der Trommel gelocht ausgebildet, während sie im Bereich der Kammern 8, 9, 10 mit einer Isolierung 27 ausgestattet ist. Hierdurch wird vermieden, dass das über die Frischwasserleitung 28 von einem Boiler kommend aufgeheizte Wasser bzw. unter Zugabe über die Dampfleitung 29 aufgeheizte Wasser sich im Bereich der Klarwaschzone vorzeitig abkühlt.

Wie an Hand der schematischen Zeichnung nach Fig. 1 zu erkennen ist, wird das mit einer Temperatur von ca. 35 °C oder höher zugeführte Frischwasser im Bereich der Vorwaschzone 26 der Waschstraße zugeleitet. Dampf kann über die Dampfleitung 29 in die Kammern 5 und 11 eingeleitet werden. Schließlich wird kaltes Wasser über die Leitung 30 der Kammer 14 zugeführt.

Wasserentnahmestellen für die Entnahme von wieder verwendbarer Flotte sind mit X bezeichnet an der Kammer 11, mit Y bezeichnet an der Kammer 15 und mit Z bezeichnet an der Entwässerungseinrichtung 25 vorgesehen. Wasserzugabestellen sind mit den Buchstaben A, B und D gekennzeichnet. Es ist zu erkennen, dass beispielsweise die Leitung X über eine Verbindungsleitung 31 direkt entweder mit der Wasserzugabestelle A oder B verbunden ist, während die Abwasserentnahmestelle Y über eine direkte Verbindungsleitung 32 mit der Wasserzugabestelle B, und schließlich die Abwasserentnahmestelle Z über eine Verbindungsleitung 33 mit der Wasserzugabestelle A verbunden sind. Aus der Klarwaschzone 22 entnommenes Klarwaschwasser, das noch erhebliche Substanzen von Waschmittel enthält, kann daher zurück gewonnen und direkt der Kammer 1 bzw. 4 der Vorwaschzone zugeführt werden. Am Ende der Spülzone 23 aus der Kammer 15 entnommenes Spülwasser kann entweder der Kammer 4 der Vorwaschzone oder aber der Kammer 14 der Spülzone zugeleitet werden, während das kalte Pressenwasser über die Leitung 33 der Vorwaschzone zugeleitet werden kann.

Wie zu erkennen ist, sind in den Leitungen Ventile 34 und Pumpen 35 vorgesehen, über welche eine dosierte Beschickung der Wasserzugabestellen mit wieder verwendbarer Flotte einstellbar ist. Beim Betrieb der oben beschriebenen Waschstraße wird nun wieder verwendbare Flotte, die aus den Wasserentnahmestellen X, Y und Z entnommen wird, direkt über die entsprechenden Leitungen 31, 32, 33 zu den Wasserzugabestellen A, B und D gepumpt, wofür vorzugsweise die Pumpen 35 vorgesehen sind, die unempfindlich gegenüber Verunreinigungen, wie z. B. Flusen usw. sind, die sich in der wieder verwendbaren Flotte befinden. An den Wasserzugabestellen wird das noch nicht zu stark verschmutzte Waschwasser aus den Endbereichen der Waschstraße der Waschtrommel im Bereich der Bäder zugesetzt, bei denen die zu waschende Wäsche noch einen starken Verschmutzungsgrad aufweist. So kann beispielsweise das nahezu saubere Pressenwasser aus der Entnahmestelle Z der Wäschepresse sehr gut im Bereich der Vorwäsche eingesetzt werden, um dort die Wäsche einzuweichen und vom größten Schmutz zu befreien. Die Verwendung von wieder verwendbarer Flotte aus der Klarwaschzone hat darüber hinaus den Vorteil, dass dieses Wasser bereits erwärmt ist, so dass keine so starke Erwärmung des Waschwassers in der Klarwaschzone, wie sie bei Verwendung von lediglich Frischwasser notwendig wäre, erforderlich ist.

Die in der Fig. 2 dargestellte Waschstraße arbeitet im Gegenstrom und besitzt folgende Zonen:
- Kammern 1 bis 3:: 1. Vorwaschzone 26
- Kammern 4 und 5:: 2. Vorwaschzone 37
- Kammern 6 bis 11:: Klarwaschzone 38
- Kammern 12 bis 15:: Spülzone 39
- Kammer 16:: Nachbehandlungszone 40

An die Nachbehandlungszone 40 schließt sich die Entwässerungseinrichtung 41 an.

Die Wasserentnahmestellen sind gleichfalls mit den Buchstaben X, Y und Z bezeichnet und befinden sich in den Kammern 12 bzw. 16 bzw. am Ausgang der Entwässerungseinrichtung 41. Zusätzlich zu den Wasserzugabestellen A, B und D ist die Wasserzugabestelle C in der Kammer 11 vorgesehen.

Vorgeheiztes Frischwasser gelangt über die Frischwasserleitung 42 zu der Wasserzugabestelle A und B am Anfang der ersten Vorwaschzone 36 bzw. am Anfang in Kammer 4 der zweiten Vorwaschzone 37. Dampf wird der Klarwaschzone über die Dampfleitung 43 an den Kammern 6, 8, 10 und 11 zugeleitet. Schließlich erfolgt eine Frischwasserzufuhr über die Frischwasserleitung 44 an der Wasserzugabestelle D in Kammer 15.

Wie zu erkennen ist, ist die Trommel 45 im Bereich der Kammern 4 bis 12 und 15 und 16 als Doppeltrommel ausgebildet, wobei die Innenwand der Trommel gelocht ist, was durch die gestrichelte Linie angedeutet ist.

Das skizzierte Leitungsschema lässt erkennen, dass die Wasserentnahmestelle X über die Verbindungsleitung 46 mit der Wasserzugabestelle A bzw. mit der zweiten Vorwaschzonekammer 4 an der Wasserzugabestelle B bzw. mit der Wasserzugabestelle C in der Kammer 11 der Klarwaschzone verbunden ist. Ferner ist die Wasserentnahmestelle Y einerseits mit der Wasserzugabestelle B der Kammer 4 der zweiten Vorwaschzone und andererseits mit der Wasserzugabestelle D der Kammer 15 der Spülzone verbunden. Und schließlich ist die Wasserentnahmestelle Z der Entwässerungseinrichtung über die Verbindungsleitung 48 mit der Wasserzugabestelle A am Anfang der ersten Vorwaschzone verbunden. In allen Leitungen sind wie bei dem Ausführungsbeispiel nach Fig. 1 Ventile 49 und Pumpen 50 vorgesehen, so dass eine dosierte Zuleitung von wieder verwendbarer Flotte zu den einzelnen Kammern möglich ist. Bei dem Ausführungsbeispiel 1 und 2 sind die Verbindungsleitungen 31, 32 und 33 bzw. 46, 47, 48 mit Abläufen 51 bzw. 52 versehen, über welche Flottenanteile in das Kanalsystem oder in ein Rückgewinnungssystem abgeleitet werden können.

## Patentansprüche

1. Verfahren zum Waschen von Wäsche, bei dem
- die zu waschende Wäsche durch eine Waschstraße mit aufeinander folgenden Kammern (1 bis 16) mit unterschiedlichen Bädern bewegt wird, wobei die Wäsche wenigstens eine Vorwaschzone (21, 36, 37), Klarwaschzone (22, 38), Spülzone (23, 39) und Nachbehandlungszone (24, 40) durchlauft,
- das Abwasser zumindest der Spülzone, der Nachbehandlungszone und einer sich an die Nachbehandlungszone anschließenden Entwässerungseinrichtung (25, 41) zurück gewonnen wird,
- das Waschwasser der einzelnen Bäder in den Zonen in Abhängigkeit vom Abwasseranfall variabel aus Frischwasser und Abwasser anderer Bäder zusammengesetzt wird, wobei dies in Abhängigkeit vom Abwasseranteil erfolgt,
**dadurch gekennzeichnet, daß** das zurück gewonnene Abwasser direkt zumindest teilweise mittels eines Ventil- und Pumpensystems geregelt einer oder mehreren vorausgehenden anderen Zonen über direkte Leitungen (31, 32, 33) zwischen den Zonen zugeführt wird, und
im Wasserkreislauf während des Waschens kein Abwasser in Wasserspeicherungskomponenten, insbesondere Puffertanks zwischengespeichert wird.

2. Verfahren nach Anspruch 1, **dadurch gekennzeichnet, dass** das Abwasser in genau definierter Menge, vorzugsweise kontinuierlich, entnommen wird.

3. Verfahren nach einem der vorhergehenden Ansprüche, **dadurch gekennzeichnet, dass** das Abwasser am Anfang der Spülzone (X) und am Anfang der Nachbehandlungszone (Y) entnommen wird.

4. Verfahren nach Anspruch 3, **dadurch gekennzeichnet, dass** als Entwässerungseinrichtung (25,41) eine Presse oder Zentrifuge verwendet wird und der Waschvorgang das Auspressen der Feuchtigkeit aus der fertig gewaschenen Wäsche umfasst, wobei das dabei gewonnene Abwasser ebenfalls ohne Zwischenspeicherung der Waschstraße zugeführt wird.

5. Verfahren nach einem der vorhergehenden Ansprüche, **dadurch gekennzeichnet, dass** das Abwasser der Klarwaschzone und/oder der Spülzone und/oder der Entwässerungseinrichtung der Vorwaschzone zugeleitet wird.

6. Verfahren nach einem der vorhergehenden Ansprüche 1 bis 5, **dadurch gekennzeichnet, dass** das Abwasser der Spülzone einer vorausgehenden Kammer der Spülzone zugeführt wird.

7. Verfahren nach einem der vorhergehenden Ansprüche 1 bis 7, **dadurch gekennzeichnet, dass** das Abwasser der Klarwaschzone und/oder der Spülzone und/oder der Entwässerungseinrichtung einer ersten Vorwaschzone (36) und/oder einer zweiten Vorwaschzone (37) zugeleitet wird.

8. Verfahren nach einem der vorhergehenden Ansprüche, **dadurch gekennzeichnet, dass** überschüssiges, nicht in die Waschstraße zurückgeleitetes Abwasser abgeleitet oder zurück gewonnen wird.

9. Waschstraße für Wäsche im Badwechsel- und/oder Gegenstrom-Betrieb mit einer Waschtrommel (26) mit mehreren aufeinander folgenden Kammern (1 bis 16) für eine Vielzahl von Bädern in der Waschtrommel (26), wobei die Kammern wenigstens den folgenden Zonen zugeordnet sind: Vorwaschzone (21, 36, 37), Klarwaschzone (22, 38), Spülzone (23, 39) und Nachbehandlungszone (24, 40); einer Entwässerungseinrichtung (25, 41), einer Fördereinrichtung zum Transport der Wäsche durch die Waschtrommel (26), einer Frischwasserzufuhr mit zumindest einer Frischwasserzugabestelle (A, B, C, D) und einem Wasserrückgewinnungssystem, **dadurch gekennzeichnet, dass** das Wasserrückgewinnungssystem Abwasserentnahmestellen (X, Y, Z) zumindest in der Spülzone, der Nachbehandlungszone und der Entwässerungseinrichtung und Abwasserzugabestellen (A, B, C, D) zumindest in der Vorwaschzone und in der Klarwaschzone, Abwasser führende Komponenten (31, 32, 33) und ein Ventil- und Pumpensystem (34, 35, 49, 50) zur Regelung der Wasserströme im Wasserrückgewinnungssystem umfasst, wobei die Abwasser führenden Komponenten (31, 32, 33) des Wasserrückgewinnungssystems ausschließlich aus direkten, Abwasser transportierenden Leitungen (31, 32, 33) zwischen den Abwasserentnahmestellen (X, Y, Z) und den Abwasserzugabestellen (A, B, C, D) bestehen und das Wasserrückgewinnungssystem keinerlei Wasserspeicherungskomponenten, insbesondere Puffertanks aufweist.

10. Waschstraße nach Anspruch 9, **dadurch gekennzeichnet, dass** die Abwasserentnahmestellen (X, Y, Z) eine genaue definierte Abwasserentnahme ermöglichen.

11. Waschstraße nach einem der Anspruche 9 oder 10, **dadurch gekennzeichnet, dass** die Abwasserzugabestellen (A, B, C, D) mit mindestens zwei oder mehreren Abwasserentnahmestellen (X, Y, Z) verbunden sind.

12. Waschstraße nach einem der Anspruche 9 oder 10, **dadurch gekennzeichnet, dass** Abwasserentnahmestellen (X, Y, Z) am Ende der Klarwaschzone, am Ende der Spülzone und der Nachbehandlungszone angeordnet und direkt über Leitungen (31, 32, 33) mit Wasserzugabestellen (A, B, C, D) in der Vorwaschzone und/oder Klarwaschzone und/oder Spülzone verbunden sind.

13. Waschstraße nach Anspruch 12, **dadurch gekennzeichnet, dass** die Leitungen (31, 32, 33) mit ventilbestückten Abläufen (51, 52) ausgestattet sind.

14. Waschstraße nach einem der Ansprüche 9 bis 13, **dadurch gekennzeichnet, dass** die Entwässerungseinrichtung (25, 41), insbesondere eine Wäschepresse zum Pressen der gewaschenen Wäsche oder eine Zentrifuge, an die Waschstraße angeschlossen und deren Wasserentnahmestelle (Z) über eine Leitung (33, 48) direkt mit der Vorwaschzone verbunden ist.

15. Waschstraße nach einem der Ansprüche 9 bis 14, **dadurch gekennzeichnet, dass** das Wasserrückgewinnungssystem weiterhin Ventile (34, 49) zur Steuerung der Wassermengen in den Leitungen (31, 32, 33; 46, 47, 48) aufweist.

16. Waschstraße nach einem der vorangehenden Ansprüche 9 bis 15, **dadurch gekennzeichnet, dass** die Trommel (26, 45) der Waschstraße wenigstens im Bereich der Wasserentnahmestellen (X, Y, Z) als Doppeltrommel ausgebildet ist.

17. Waschstraße nach Anspruch 16, **dadurch gekennzeichnet, dass** die Innenwand der Trommel im Bereich der Doppeltrommelausbildung gelocht ist.

## Claims

1. A method of washing laundry, in which
- the laundry to be washed is moved through a washing line with successive chambers (1 to 16) with different tanks, wherein the laundry passes through a prewash zone (21, 36, 37), a clear washing zone (22, 38), a rinsing zone 23, 39) and a post-treatment zone (24, 40)
- the waste water from at least the rinsing zone, the post-treatment zone and a de-watering device (25, 41) following the post-treatment zone is recovered,
- the washing water of the individual tanks in the zones consists variably of fresh water and waste water from other tanks in dependence on the production of waste water, whereby this occurs in dependence on the waste water content,
**characterised in that** the recovered waste water is fed directly between the zones, at least in part controlled by means of a valve and pump system of one or more preceding other zones via direct conduits (31, 32, 33) and no waste water is temporarily stored in water storage components, particularly buffer tanks, in the water circuit during the washing process.

2. A method as claimed in Claim 1, **characterised in that** the waste water is removed in a precisely defined amount, preferably continuously.

3. A method as claimed in one of the preceding claims, **characterised in that** the waste water is removed at the beginning of the rinsing zone (X) and at the beginning of the post-treatment zone (Y).

4. A method as claimed in Claim 3, **characterised in that** a press or centrifuge is used as the dewatering device (25, 41) and the washing process includes the pressing of the moisture out of the fully washed laundry, whereby the waste water thus produced is also fed to the washing line without temporary storage.

5. A method as claimed in one of the preceding claims, **characterised in that** the waste water from the clear washing zone and/or the rinsing zone and/or the dewatering device is fed to the pre-washing zone.

6. A method as claimed in one of the preceding Claims 1 to 5, **characterised in that** the waste water from the rinsing zone is fed to a preceding chamber of the rinsing zone.

7. A method as claimed in one of the preceding Claims 1 to 7, **characterised in that** the waste water from the clear washing zone and/or the rinsing zone and/or the dewatering device is fed to a first pre-washing zone (36) and/or a second pre-washing zone (37).

8. A method as claimed in one of the preceding claims, **characterised in that** excess waste water, which is not fed back into the washing line, is drained off or recovered.

9. A washing line for laundry in tank-changing and/or counterflow operation with a washing drum (26) with a plurality of successive chambers (1 to 16) for a plurality of tanks in the washing drum (26), wherein the chambers are associated with at least the following zones: a pre-washing zone (21, 36, 37), a clear washing zone (22, 38), a rinsing zone (23, 39) and a post-treatment zone (24, 40); a dewatering device (25, 41), a conveying device for transporting the laundry through the washing drum (26), a fresh water supply with at least one fresh water addition point (A, B, C, D) and a water recovery system, **characterised in that** the water recovery system includes water removal points (X, Y, Z) at least in the rinsing zone, the post-treatment zone and the dewatering device and waste water addition points (A, B, C, D) at least in the pre-washing zone and in the clear washing zone, components (31, 32, 33) conducting waste water and a valve and pump system (34, 35, 49, 50) for controlling the water flows in the water recovery system, wherein the components (31, 32, 33), conducting the waste water, of the water recovery system consist exclusively of direct conduits (31, 32, 33) transporting waste water between the waste water removal points (X, Y, Z) and the waste water addition points (A, B, C, D) and the water recovery system has absolutely no water storage components, particularly buffer tanks.

10. A washing line as claimed in Claim 9, **characterised in that** the waste water removal points (X, Y, Z) enable a precisely defined removal of waste water.

11. A washing line as claimed in one of Claims 9 or 10, **characterised in that** the waste water addition points (A, B, C, D) are connected to at least two or more waste water removal points (X, Y, Z).

12. A washing line as claimed in one of Claims 9 or 10, **characterised in that** the waste water removal points (X, Y, Z) are arranged at the end of the clear washing zone, at the end of the rinsing zone and of the post-treatment zone and are connected directly via conduits (31, 32, 33) to water addition points (A, B, C, D) in the pre-washing zone and/or the clear washing zone and/or the rinsing zone.

13. A washing line as claimed in Claim 12, **characterised in that** the conduits (31, 32, 33) are provided with drains (51, 52) equipped with valves.

14. A washing line as claimed in one of Claims 9 to 13, **characterised in that** the dewatering device (25, 41), particularly a laundry press for pressing the washed laundry or a centrifuge, is connected to the washing line and its water removal point (Z) is connected directly to the pre-washing zone via a conduit (33, 48).

15. A washing line as claimed in one of Claims 9 to 14, **characterised in that** the water recovery system further includes valves (34, 49) for controlling the water flows in the conduits (31, 32, 33; 46, 47, 48).

16. A washing line as claimed in one of the preceding Claims 9 to 15, **characterised in that** the drum (26, 45) of the washing line is constructed in the form of a double-walled drum, at least in the vicinity of the water removal points (X, Y, Z).

17. A washing line as claimed in Claim 16, **characterised in that** the inner wall of the drum is apertured in the vicinity of the double-walled drum construction.

## Revendications

1. Procédé pour laver du linge, dans lequel :
- le linge à laver est déplacé à travers une ligne de lavage comportant des chambres successives (1 à 16) avec des bains différents, le linge traversant au moins une zone de prélavage (21, 36, 37), une zone de lavage à l'eau claire (22, 38), une zone de rinçage (23, 39), et une zone de post-traitement (24, 40), et
- on récupère les eaux usées au moins de la zone de rinçage, de la zone de post-traitement, et d'un dispositif d'évacuation d'eau (25, 41) qui est raccordé à la zone de post-traitement,
- l'eau de lavage des bains individuels dans les zones est composée d'eau fraîche et d'eaux usées d'autres bains de façon variable en dépendance de la quantité d'eaux usées, ceci ayant lieu en dépendance de la part d'eaux usées,
**caractérisé en ce que** les eaux usées récupérées sont amenées directement et au moins partiellement de façon régulée au moyen d'un système de valves et de pompes, à une ou plusieurs autres zones précédentes via des conduites directes (31, 32, 33) entre les zones, et dans le circuit d'eau pendant le lavage aucune eau usée n'est stockée temporairement dans des composantes de stockage d'eau, en particulier des réservoirs tampons.

2. Procédé selon la revendication 1, **caractérisé en ce que** l'on prélève les eaux usées dans une quantité précisément définie, de préférence en continu.

3. Procédé selon l'une des revendications précédentes, **caractérisé en ce que** l'on prélève les eaux usées au début de la zone de rinçage (X) et au début de la zone de post-traitement (Y).

4. Procédé selon la revendication 3, **caractérisé en ce que** l'on utilise à titre de dispositif d'évacuation d'eau (25, 41) une presse ou une centrifugeuse, et **en ce que** l'opération de lavage inclut l'essorage de l'humidité hors du linge lavé fini, les eaux usées ici récupérées étant amenées également sans stockage intermédiaire à la ligne de lavage.

5. Procédé selon l'une des revendications précédentes, **caractérisé en ce que** l'on amène les eaux usées de la zone de lavage à l'eau claire et/ou de la zone de rinçage et/ou du dispositif d'évacuation d'eau jusqu'à la zone de prélavage.

6. Procédé selon l'une des revendications 1 à 5, **caractérisé en ce que** l'on amène les eaux usées de la zone de rinçage à une chambre précédente de la zone de rinçage.

7. Procédé selon l'une des revendications 1 à 6, **caractérisé en ce que** l'on amène les eaux usées de la zone de lavage à l'eau claire et/ou de la zone de rinçage et/ou du dispositif d'évacuation d'eau jusqu'à une première zone de prélavage (36) et/ou à une deuxième zone de prélavage (37).

8. Procédé selon l'une des revendications précédentes, **caractérisé en ce que** l'on évacue ou on récupère les eaux usées excédentaires non retournées dans la ligne de lavage.

9. Ligne de lavage pour du linge en fonctionnement à bains alternatifs et/ou en contre-courant, comportant un tambour de lavage (26) avec plusieurs chambres successives (1 à 16) pour une multitude de bains dans le tambour de lavage (26), lesdites chambres étant associées au moins aux zones suivantes : une zone de prélavage (21, 36, 37), une zone de lavage à l'eau claire (22, 38), une zone de rinçage (23, 39) et une zone de post-traitement (24, 40) ; comportant un dispositif d'évacuation d'eau (25, 41), un dispositif de convoyage pour le transport du linge à travers le tambour de lavage (26), une amenée d'eau fraîche avec au moins un emplacement d'addition d'eau fraîche (A, B, C, D) et un système de récupération d'eau, **caractérisé en ce que** le système de récupération d'eau comprend des emplacements de prélèvement d'eaux usées (X, Y, Z) au moins dans la zone de rinçage, dans la zone de post-traitement et dans le dispositif d'évacuation d'eau, et des emplacements d'addition d'eaux usées (A, B, C, D) au moins dans la zone de prélavage et dans la zone de lavage à l'eau claire, des composants (31, 32, 33) menant les eaux usées, et un système de valves et de pompes (34, 35, 49, 50) pour la régulation des débits d'eau dans le système de récupération d'eau, lesdits composants (31, 32, 33) menant les eaux usées du système de récupération d'eau étant exclusivement composés de conduites directes (31, 32, 33) qui transportent les eaux usées entre les emplacements de prélèvement d'eaux usées (X, Y, Z) et les emplacements d'addition d'eaux usées (A, B, C, D), et le système de récupération d'eau ne comprend aucun composant de stockage d'eau, en particulier des réservoirs tampons.

10. Ligne de lavage selon la revendication 9, **caractérisée en ce que** les emplacements de prélèvement d'eau (X, Y, Z) permettent un prélèvement d'eau précisément défini.

11. Ligne de lavage selon l'une ou l'autre des revendications 9 et 10, **caractérisée en ce que** les emplacements d'addition d'eau (A, B, C, D) sont reliés à au moins deux ou plusieurs emplacements de prélèvement d'eau (X, Y, Z).

12. Ligne de lavage selon l'une ou l'autre des revendications 9 et 10, **caractérisée en ce que** des emplacements de prélèvement d'eau (X, Y, Z) sont agencés à la fin de la zone de lavage à l'eau claire, à la fin de la zone de rinçage et de la zone de post-traitement, et sont reliés directement via des conduites (31, 32, 33) à des emplacements d'addition (A, B, C, D) dans la zone de prélavage et/ou dans la zone de lavage à l'eau claire et/ou dans la zone de rinçage.

13. Ligne de lavage selon la revendication 12, **caractérisée en ce que** les conduites (31, 32, 33) sont équipées d'évacuations (51, 52) munies de valves.

14. Ligne de lavage selon l'une des revendications 9 à 13, **caractérisée en ce qu'**à la ligne de lavage est raccordé le dispositif d'évacuation d'eau (25, 41), en particulier une presse à linge pour presser le ligne lavé ou une centrifugeuse, dont l'emplacement de prélèvement d'eau (Z) est relié via une conduite (33, 48) directement à la zone de prélavage.

15. Ligne de lavage selon l'une des revendications 9 à 14, **caractérisée en ce que** le système de récupération d'eau comprend en outre des valves (34, 49) pour commander les quantités d'eau dans les conduites (31, 32, 33 ; 46, 47, 48).

16. Ligne de lavage selon l'une des revendications 9 à 15, **caractérisée en ce que** le tambour (26, 45) de la ligne de lavage est réalisé sous forme de tambour double au moins dans la région des emplacements de prélèvement d'eau (X, Y, Z).

17. Ligne de lavage selon la revendication 16, **caractérisée en ce que** la paroi interne du tambour est perforée dans la région de la réalisation double.
